# EUROPÄISCHE PATENTSCHRIFT

(11) **EP 3 272 431 B1**
(45) Veröffentlichungstag und Bekanntmachung des Hinweises auf die Patenterteilung: **25.09.2019**
(21) Anmeldenummer: 16002488.1
(22) Anmeldetag: 23.11.2016
(51) Int. Cl.: B08B 1/04

(54) **VORRICHTUNG ZUM REINIGEN VON BÄLLEN**
DEVICE FOR CLEANING BALLS
DISPOSITIF DE NETTOYAGES DE BALLES

(30) Priorität: 23.07.2016 DE 202016004607 U
(43) Veröffentlichungstag der Anmeldung: 24.01.2018
(73) Patentinhaber: Graf, Bastian, 08525 Plauen (DE)
(72) Erfinder: Henkel, Gunter, D-01156 Dresden (DE); Graf, Bastian, D-08525 Plauen (DE)
(74) Vertreter: Helge, Reiner

(56) Entgegenhaltungen:
- WO-A1-2007/091775
- DE-A1-102011 001 407
- GB-A- 2 430 382
- JP-A- S4 892 989

## Beschreibung

Die Erfindung betrifft eine Vorrichtung zum selbstständigen Reinigen von Bällen mit großem Durchmesser, insbesondere von Fußbällen.

Beim Ballsport, beispielsweise Fußball, Handball, Basketball usw. benutzen die Spieler Bälle. Beim Gebrauch der Bälle, insbesondere beim Gebrauch der Bälle außerhalb von Sporthallen, kommt es zu Anhaftungen von Verunreinigungen unterschiedlichster Art je nach Untergrund des Spielplatzes. Diese Verunreinigungen haften teilweise sehr stark an den Oberflächen der Bälle, so dass diese bereits nach kurzer Spielzeit unansehnlich aussehen können. Eine Reinigung der verschmutzten Bälle von Hand ist sehr aufwendig und langwierig.

Aus der DE 2828120 A1 ist eine Vorrichtung zur selbstständigen Reinigung und Pflege von Fußbällen bekannt, bei der eine Zulaufrinne mit daneben angeordneten und in den Weg des Fußballs ragenden Schalthebel und einem Sperrhebel für den nachfolgenden Fußball vorgesehen ist. Hinter und unterhalb der Zulaufrinne ist ein Wasch- und Trockenraum angeordnet, in welchem der zu reinigende Fußball fällt. Der Fußball kommt dabei auf zwei von einem Motor angetriebenen Walzen zum Liegen. Die angetriebenen Walzen sind ringförmig mit einen mit nach innen gerichteten Löchern versehenen Wasserzulaufrohr und mit mittels Rückschlagklappen abschließbaren Warmluftzufuhrkanälen, die mit einem Warmluftgebläse in Verbindung stehen, umgeben. An diesen Wasch- und Trockenraum schließt sich ein Ballpflegeraum an, in dem ein Lederpflegemittel mittels Düsen versprüht wird. Der Durchlauf der Fußbälle durch den Wasch- und Trockenraum sowie dem Pflegeraum, die durch Klappen getrennt bzw. verschlossen sind, wird durch mittels Elektromagneten betätigte Hebel gesteuert. Die Reinigung der Fußbälle erfolgt hier nur durch das Waschwasser, welches über die Löcher im Wasserzulaufrohr in Richtung des Fußballs gefördert wird.

Aus der DE 2705302 A1 ist eine Ballwasch-, Trocken- und Pflegemaschine bekannt. Die Maschine ist mit einer Waschzone, einer Trockenzone und Pflegezone versehen, wobei die Bälle mittels eines Schienenpaares oder mittels eines Kettenantriebes in Verbindung mit einem Mitnehmer durch die Zone transportiert werden. Die Reinigung erfolgt durch Waschwasser, das aus einem Düsenring, der mit schräg austretenden Düsen oder Bohrungen versehen ist, austritt.

Aus der DE 30 49229 A1 ist eine vollautomatische Maschine zum Waschen, Trocknen und Imprägnieren von Fuß- und Handlederbällen bekannt, die aus einem kompakten Gehäuse besteht, in welchem sich die Wanne zum Aufnehmen des Waschwassers befindet und die zu waschenden Bälle aufnimmt, die mittels eines Deckels von Inbetriebnahme verschlossen wird. Die zu reinigenden Bälle werden von einem Gitterrohrrahmen aufgenommen und fixiert und durch die Antriebsachse in Rotation gebracht.

Diese bekannten Vorrichtungen haben den Nachteil, dass sie zu aufwendig sind und die Reinigung nur durch den Einsatz von aus Düsen oder Bohrungen austretenden Waschwassers unzureichend ist.

Weiterhin ist aus der DE 10 2011 001 407 A1 eine Vorrichtung zum Reinigen eines Balles bekannt, die ein Gehäuse, wobei das Gehäuse mindestens eine erste Öffnung aufweist, mindestens ein erstes Reinigungselement und ein zweites Reinigungselement, welches im Gehäuse angeordnet und um eine erste und eine zweite Rotationsachse drehbar gelagert sind, und einen Antrieb, der mit mindestens einem der Reinigungselemente verbunden ist und das zweite Reinigungselement zur Übertragung einer Rotationsbewegung mit dem ersten gekoppelt ist, umfasst.

Nachteilig ist hier, dass bei der Ballwäsche sich der Ball gleichmäßig und zweidimensional rotierend bewegt, wodurch der Ball nicht allumfänglich gereinigt wird, sondern nicht gereinigte Streifen auf der Balloberfläche verbleiben können.

Die WO 2007/091775 A1 beschreibt eine Bowlingkugel-Oberflächenbearbeitungsvorrichtung zum Abschleifen, Polieren oder Reinigen einer Bowlingkugel umfassend ein Gehäuse, eine Kugelverstellvorrichtung, die bewegbar an dem Gehäuse angebracht ist, um die Bowlingkugel drehbar zu haltern, und eine Hin- und Herverstellung der Bowlingkugel zwischen einem temporären Wartebereich und einem Oberflächenbearbeitungsbereich durchzuführen, eine Oberflächenbearbeitungsscheibe zum Halten und Drehen der Bowlingkugel in dem Oberflächenbearbeitungsbereich, wobei die Oberflächenbearbeitungsscheibe ein Oberflächenbearbeitungselement zur Herstellung eines Reinigungskontaktes mit der Bowlingkugel aufweist, eine temporäre Halterungsscheibe zum temporären Haltern der Bowlingkugel in dem temporären Wartebereich, wenn die Bowlingkugel aus dem Oberflächenbearbeitungsbereich wegbewegt wurde, und eine Scheibenantriebseinheit für den Drehantrieb der Oberflächenbearbeitungsscheibe und der temporären Halterungsscheibe.

Die GB 2430382 A betrifft eine Vorrichtung zum Reinigen von Golfbällen und umfasst einen Behälter, eine erste Bürste, die relativ zum Behälter um die erste Achse drehbar gelagert ist, eine zweite Bürste, die relativ zum Behälter um eine zweite Achse quer zur ersten Achse drehbar gelagert ist, wobei die einen Kugelaufnahmeraum definieren und Mittel, die die Bürsten derart verbinden, dass eine Drehung einer Bürste eine Drehung der anderen bewirkt. Der Behälter weist im Inneren eine Ballstütze, beispielsweise eine Bürste auf, die durch ein Element zur ersten und zweiten Bürste hin elastisch vorgespannt ist. Die zweite Bürste ist an einer Achse angebracht, die sich aus dem Behälter heraus erstreckt und mit einem Griff oder einer Golfwagenbefestigung versehen ist.

Die JPS48-92989A zeigt eine Vorrichtung zur Behandlung von kugelförmigen Körpern, die in einer mit antreibbaren Wellen ausgebildeten Einrichtung, die auch um ihre senkrechte Achse drehbar ist, gehalten wird und mittels zweier am Umfang gegenüberliegender rotierender Scheiben bearbeitet wird.

Aufgabe der Erfindung ist es, eine Vorrichtung zum Reinigen von Bällen mit großem Durchmesser, insbesondere von Fußbällen, zu schaffen, die die Nachteile des bekannten Standes der Technik beseitigt und ein verbessertes Entfernen von Verschmutzungen komplett von der Oberfläche des Balls ermöglicht, die verunreinigten Bälle komplett zu reinigen und zu pflegen und die Belastung der Balloberfläche mindert. Die Vorrichtung soll einfach in ihrem Aufbau sein und beim Reinigen der Bälle diese zwangsläufig zu verdrehen und somit wirksam zu reinigen.

Durch die in Patentanspruch 1 angegebenen Merkmale wird die Aufgabe gelöst. Weitergehende Ausgestaltungen der Erfindung sind aus den Unteransprüchen sowie aus der nachfolgenden Beschreibung zu entnehmen.

Die erfindungsgemäße Vorrichtung zum Reinigen eines Balls, insbesondere eines Fußballs, bestehend aus einem Gehäuse sowie einer Öffnung mit Deckel zum Einlegen und Entnehmen eines Balls in eine Waschwanne mit angebrachten Düsen zum Einspritzen von Reinigungs-, Spül- und Pflegemittels sowie Reinigungselementen, wobei im oberen Bereich des Gehäuses ein Reinigungsraum mit einer Waschwanne vorgesehen ist, in welcher zwei mit unterschiedlichen Geschwindigkeiten rotierenden Reinigungselemente angeordnet sind, wobei die rotierenden Reinigungselemente auf ihrer Außenseite mit einer Reinigungsschicht versehen sind. Durch die Ausbildung der Vorrichtung werden die Bälle so bewegt, dass eine allflächige Reinigung der Bälle gegeben ist.

Die Reinigungselemente sind walzenartig ausgebildet und mit einer Reinigungsschicht versehen. Diese Reinigungsschicht besteht aus Borstenmaterial und / oder Mikrofasermaterial und / oder anderen textilen Materialien und / oder sonstigen reinigungsfähigen Beschichtungen. Die Reinigungselemente sind über dem Boden der Waschwanne angeordnet. Auf diesen kommt der zu reinigende Ball zum liegen. Ausgebildet sind die Reinigungselemente in Walzenform, wobei auf der Oberfläche eine segmentierte Reinigungsschicht in Schraubenform angeordnet ist. Die Reinigungsschicht kann aus Borstenmaterial und / oder Mikrofasermaterial und / oder anderen textilen Material und / oder sonstigen reinigungsfähigen Schichten bestehen. Diese spezielle Reinigungsschicht, vorzugsweise einem Bürstenbesatz, sowie die unterschiedlichen Rotationsgeschwindigkeiten der Reinigungselemente mit dem Bürstenbesatz bewirken, dass sich der zu reinigende Ball nicht gleichmäßig und zweidimensional um seine Achse rotierend bewegt, sondern zufällig ungleichmäßig und dreidimensional rotierend bewegt wird, so dass dadurch alle Flächenbereiche des Balls gereinigt werden.

Um ein Springen des Balls auf den rotierenden Reinigungselementen zu vermeiden, sind im Deckel zwei feststehende Flachbürsten angeordnet. Nach dem Einlegen des Balls in den Reinigungsraum und schließen des Deckels wird der zu reinigende Ball zwischen den rotierenden Reinigungselementen und dem im Deckel angeordneten Flachbürsten geführt und in Umdrehung versetzt. Durch die mit unterschiedlichen Geschwindigkeiten rotierenden und mit schraubenförmig segmentierten Reinigungsschichten versehenen Reinigungselementen wird dem zu reinigenden Ball eine chaotische Bewegung / Drehung aufgegeben. Von einer chaotischen Bewegung spricht man, wenn die Bewegungsgleichung so beschaffen ist, dass kleinste Änderungen in den Anfangsbedingungen große Änderungen in der sich ergebenden Bewegung zur Folge haben.

Die Vorrichtung beinhaltet in die Waschwanne integrierte Einspritzdüsen sowie Dosierpumpen, welche der Dosierung für das Waschwasser, die Reinigungsflüssigkeit sowie das Pflegemittel dienen. Weiterhin sind im Gehäuse der Vorrichtung unterhalb der Waschwanne auswechselbare Tankbehälter für die Reinigungs- und Pflegemittel vorgesehen. Zusätzlich können auch im Gehäuse der Vorrichtung zusätzlich Behälter für Frisch- und Abwasser vorgesehen werden.

Die Vorrichtung zur Reinigung von Bällen kann sowohl als festinstallierte auch als mobile Vorrichtung verwendet werden. Bei der festinstallierten Ausführung ist die Vorrichtung mit einem Frischwasser- und einem Schmutzwasseranschluss versehen. Bei der mobilen Ausführung sind unterhalb des Trägerelements mit der Waschwanne zusätzliche Behälter für Frisch- und Abwasser im Gehäuse vorgesehen. Bei einer weiteren Ausführung der mobilen Vorrichtung ist der Ablauf der Waschwanne mit einer Filtereinrichtung versehen, wobei das gereinigte Waschwasser zurück in den Frischwasserbehälter geführt wird.

Anhand eines Ausführungsbeispiels wird die Erfindung näher erläutert. Es zeigen:
- Figur 1: - Vorrichtung zum Reinigen
- Figur 2: - Schnitt durch die Vorrichtung
- Figur 3: - Trägerelement
- Figur 4: - Reinigungselement

Die Figur 1 zeigt eine Vorrichtung zum Reinigen von verschmutzten Fußbällen **7.** Diese besteht aus dem Gehäuse **1** mit einem den Reinigungsraum **12** verschließenden Deckel **5.** Der Reinigungsraum **12** wird nach unten hin durch die Waschwanne **2** begrenzt. Oberhalb der Waschwanne **2** sind zwei walzenartige Reinigungselemente **3** angeordnet, wie aus der Schnittdarstellung in Figur **2** ersichtlich. Angetrieben werden die beiden Reinigungselemente **3** mittels einer Antriebseinheit **8** über einen Keilriemen **9,** wobei sich die Reinigungselemente **3** mit unterschiedlichen Rotationsgeschwindigkeiten drehen.

Die Figur 3 zeigt als Einzelheit der Vorrichtung das Trägerelement **10.** Das Trägerelement **10** nimmt zum einen die Waschwanne **2** mit den integrierten Einspritzdüsen für das Waschwasser und das Reinigungs- bzw. Pflegemittel auf. Zum anderen sind am Trägerelement **10** / Waschwanne **2** die Antriebseinheit **8** und entsprechende Dosierpumpen für Waschwasser, Reinigungs- und Pflegemittel angeordnet. Unterhalb des Trägerelements **10** / Waschwanne **2** sind im verbleibenden Raum des Gehäuses **1** die Behälter **6** für die Aufnahme von Reinigungs- und Pflegeflüssigkeiten angeordnet.

Die erfindungsgemäße Ausführung ist als festinstallierte Vorrichtung ausgebildet und mit den im Gebäude befindlichen Wasser- und Abwasseranschlüssen verbunden.

Die Figur 4 zeigt eine bevorzugte Ausführung der Reinigungselemente **3.** Die Reinigungselemente **3** sind walzenartig ausgebildet und weisen auf ihrem Grundkörper eine Reinigungsschicht **4** auf. In einer bevorzugten Ausführung besteht die Reinigungsschicht **4** aus Borsten. Die Reinigungsschicht **4** ist segmentiert ausgebildet, wobei die Segmente über den Umfang des Grundkörpers schraubenförmig verlaufen und sich Bereiche mit Borsten und Bereiche ohne Borsten abwechseln.

Zum Reinigen des verschmutzten Fußballs **7** wird der Deckel **5** am Gehäuse **1** geöffnet und der Fußball **7** in den Reinigungsraum eingelegt. Der Fußball **7** kommt dabei auf den Reinigungsschichten **4** der Reinigungselemente **3** zum Liegen. Durch das Schließen des Deckels **5** wird mittels der am Inneren des Deckels **5** angeordneten Flachbürsten **11** der Fußball **7** zwischen den Reinigungselementen **3** und den Flachbürsten **11** fixiert und zwar derart, dass beim Einschalten der Vorrichtung der Fußball **7** durch die Rotationsbewegung der Reinigungselemente eine springende Bewegung sicher vermieden wird. Durch die sich mit unterschiedlichen Rotationsgeschwindigkeiten drehenden Reinigungselementen **3** wird der Fußball **7** einer chaotischen Bewegung unterworfen, sodass eine Reinigung der gesamten Oberfläche ermöglicht wird. Die Reinigungswirkung wird zusätzlich durch die im Inneren des Deckels **5** angeordneten Flachbürsten **11** unterstützt.

### Bezugszeichenaufstellung

- 1: - Gehäuse
- 2: - Waschwanne
- 3: - Reinigungselement
- 4: - Reinigungsschicht
- 5: - Deckel
- 6: - Behälter
- 7: - Ball
- 8: - Antriebseinheit
- 9: - Keilriemen
- 10: - Trägerelement
- 11: - Flachbürste
- 12: - Reinigungsraum

## Patentansprüche

1. Vorrichtung zum Reinigen eines Balls (7) mit großem Durchmesser, insbesondere eines Fußballs, bestehend aus einem Gehäuse (1) sowie einer Öffnung mit Deckel (5) zum Einlegen und Entnehmen eines Balls (7) in eine Waschwanne (2) mit angebrachten Düsen zum Einspritzen von Reinigungs-, Spül- und Pflegemittels sowie Reinigungselementen (3), wobei ein Reinigungsraum (12) mit einer Waschwanne (2) im oberen Bereich des Gehäuses (1) vorgesehen ist, in welcher zwei mit unterschiedlichen Geschwindigkeiten rotierenden Reinigungselemente (3) angeordnet sind, die walzenartig ausgebildet und auf ihrem Grundkörper eine segmentierte Reinigungsschicht (4) aufweisen, wobei die Segmente über den Umfang des Grundkörpers schraubenförmig verlaufen und sich Bereiche mit Borsten und Bereiche ohne Borsten abwechseln.

2. Vorrichtung nach Anspruch 1,
**dadurch gekennzeichnet, dass**
im Deckel (5) zwei feststehende Flachbürsten (11) angeordnet sind.

3. Vorrichtung nach Anspruch 1 und 2,
**dadurch gekennzeichnet, dass**
die Waschwanne (2) innerhalb des Gehäuses (1) von einem Trägerelement (10) gehalten ist und am Trägerelement (10) die Antriebseinheit (8) und die Dosierpumpen für Waschwasser, Reinigungs- und Pflegemittel angeordnet sind, wobei die Dosierpumpen einerseits mit den in der Waschwanne angeordneten Einspritzdüsen und andererseits mit den Behältern (6) für Waschwasser, Reinigungs- und Pflegemittel verbunden sind.

4. Vorrichtung nach Anspruch 1 bis 3,
**dadurch gekennzeichnet, dass**
im Gehäuse (1) der Vorrichtung unterhalb der Waschwanne (2) auswechselbare Tankbehälter (6) für die Reinigungs- und Pflegemittel vorgesehen sind.

## Claims

1. Device for cleaning a large-diameter ball (7), in particular a football, comprising a housing (1) and an opening with a cover (5) for inserting and removing a ball (7) into and from a washing tub (2) with attached nozzles for injecting cleaning, rinsing and care agents and cleaning elements (3),
wherein a cleaning chamber (12) with a washing tub (2) is provided in the upper section of the housing (1), in which are arranged two cleaning elements (3) rotating at different speeds, these cleaning elements (3) being roller-like and having a segmented cleaning layer (4) on their base body, whose segments extend helically over the circumference of the base body and have alternating regions with and without bristles.

2. Device according to claim 1,
**characterised in that**
two fixed flat brushes (11) are arranged in the cover (5).

3. Device according to claims 1 and 2,
**characterised in that**
the washing tub (2) is held inside the housing (1) by a carrier element (10) on which the drive unit (8) and the metering pumps for washing water, cleaning agents and care agents are arranged, the metering pumps being connected both to the injection nozzles arranged in the washing tub and to the respective containers (6) for washing water, cleaning agent and care agent.

4. Device according to claims 1 to 3,
**characterised in that**
exchangeable tank containers (6) for the cleaning and care agents are provided in the device housing (1) below the washing tub (2).

## Revendications

1. Dispositif de nettoyage d'un ballon (7) de grand diamètre, en particulier d'un ballon de football, comprenant un boîtier (1) et une ouverture avec un couvercle (5) pour insérer et retirer un ballon (7) dans/d' une cuve de lavage (2) avec des buses fixées pour injecter du produit de nettoyage, de rinçage et d'entretien et des éléments de nettoyage (3),
dans lequel une chambre de nettoyage (12) avec un bac de lavage (2) est prévu dans la zone supérieure du boîtier (1), dans laquelle sont disposés deux éléments de nettoyage (3) tournant à des vitesses différentes, lesquels sont réalisés en forme de rouleaux et qui ont une couche de nettoyage segmentée (4) sur leur corps de base, les segments s'étendant en hélice sur la périphérie du corps de base et disposant de zones alternantes à poils et sans poils.

2. Dispositif selon la revendication 1,
**caractérisé en ce que**
deux brosses plates fixes (11) sont disposées dans le couvercle (5).

3. Dispositif selon les revendications 1 et 2,
**caractérisé en ce que**
la cuve de lavage (2) est maintenue à l'intérieur du boîtier (1) par un élément porteur (10) sur lequel sont disposés l'unité d'entraînement (8) et les pompes doseuses pour l'eau de lavage, les produits de nettoyage et les produits d'entretien, les pompes doseuses étant reliées, d'une part, aux injecteurs disposés dans la cuve et, d'autre part, aux récipients (6) d'eau de lavage, d'agent de nettoyage et d'agent d'entretien.

4. Dispositif selon les revendications 1 à 3,
**caractérisé en ce que**
des conteneurs interchangeables (6) pour les produits de nettoyage et d'entretien sont prévus dans le boîtier (1) de l'appareil sous la cuve de lavage (2).
